# EUROPÄISCHE PATENTSCHRIFT

(11) **EP 0 654 568 B1**
(45) Veröffentlichungstag und Bekanntmachung des Hinweises auf die Patenterteilung: **03.09.1997**
(21) Anmeldenummer: 94118277.6
(22) Anmeldetag: 21.11.1994
(51) Int. Cl.: E04F 11/02

(54) **Vorzufertigende Tragkonstruktion für einen Treppenlauf**
Prefabricated staircase construction for a flight of stairs
Construction d'escalier préfabriquée pour une volée d'escalier

(30) Priorität: 23.11.1993 DE 9317878 U
(43) Veröffentlichungstag der Anmeldung: 24.05.1995
(73) Patentinhaber: Ernst, Herbert, D-78351 Bodman/Bodensee (DE)
(72) Erfinder: Ernst, Herbert, D-78351 Bodman/Bodensee (DE)

(56) Entgegenhaltungen:
- DE-A- 1 683 613
- DE-A- 1 800 814
- DE-A- 2 623 523
- DE-A- 2 735 335
- DE-A- 2 737 168
- DE-A- 3 336 829
- DE-A- 3 624 151

## Beschreibung

Die vorliegende Erfindung betrifft eine für einen Treppenlauf geeignete Tragkonstruktion für einen Treppenlauf, die mindestens einen Holm aufweist und aus einer Vielzahl aneinandergereihter, mit einander verbundener und stufenweise zu einander versetzter Tragelemente gebildet ist, die einerseits aus der Auflage jeweils einer Trittplatte dienenden horizontalen Tragholmen und andererseits aus jeweils zwei diese Tragholme miteinander verbindenden, als Rohrstücke, Hülsen od. dgl. ausgebildeten Tragstützen bestehen, wobei die horizontalen Tragholme und die vertikalen Tragstützen mittels vertikaler, als Zuganker wirkender und durch die Tragstützen hindurchgreifender Tragbolzen miteinander verspannt und die Innendurchmesser der Rohrstücke, Hülsen od. dgl. größer als die Außendurchmesser der Tragbolzen sind.

Bei einer durch die deutsche Offenlegungsschrift 36 24 151 bekanntgewordenen Ausführungsform einer solchen Tragkonstruktion weisen die Tragstützen jeweils vertikale Bohrungen auf, durch die dann die zuvor erwähnten Tragbolzen hindurchgreifen. Da diese Tragstützen dabei aus Vollmaterial bestehen, sind diese nicht nur sehr teuer, sondern weisen auch ein hohes Eigengewicht auf. Infolge der Vielzahl dieses Tragstützen ist somit auch das Eigengewicht der ganzen Tragkonstruktion recht groß.

Durch die deutsche Offenlegungsschrift 33 36 829 ist es ferner vorbekannt, die Tragstützen jeweils als Rohrstücke, Hülsen od. dgl. auszubilden, deren Innendurchmesser größer ist als der Außendurchmesser der durch diese hindurchgreifen Tragbolzen. Hierdurch ist das Widerstandsmoment dieser Rohrstücke und Hülsen sehr hoch, wodurch es wieder möglich ist, die Wandstärke dieser Tragstützen zu reduzieren, ohne etwa die Tragkraft derselben zu schwächen.

Aufgabe dieser Erfindung ist es nunmehr, diese sowohl aus Metall als auch aus Holz bestehende Tragkonstruktion zusammen mit deren zugehörigen Trittplatten ohne weiteres den jeweils bestehenden Baubedingungen und Bauabmessungen anpaßen zu können.

Diese Aufgabe wird erfindungsgemäß dadurch gelöst, daß die Rohrstücke, Hülsen od.dgl. mindestens teilweise gegenüber den durch sie hindurchgreifenden Tragbolzen seitlich versetzt und gegenüber der Mittelachse dieser Tragbolzen exzentrisch angeordnet sind.

Bei dieser Bauart lassen sich beim Aufbau der Tragkonstruktion deren Rohrstücke oder Hülsen somit innerhalb deren lichter Weite derart gegenüber den durch sie hindurch greifenden Tragbolzen seitlich versetzen, daß sie gegenüber der Mittelachse dieser Tragbolzen eine exzentrische Lage einnehmen und die benachbarten, an den Außenmänteln dieser Rohrstücke oder Hülsen anliegenden Trittplatten somit jeweils eine dem vorgesehenden Treppenlauf angepaßte Lage einnehmen können.

Eine zu bevorzugende Ausführungsform zeichnet sich erfindungsgemäß dadurch aus, daß die Rohrstücke, die Hülsen od. dgl. aus miteinander verleimten Teilstücken zusammengesetzt sind. Die Verwendung von einem solchen verleimten Holz ist dabei insofern besonders vorteilhaft, als hierdurch von vornherein jede eventuelle Rißbildung des Holzes unterbunden wird.

Zweckmäßig erstreckt sich jedes der Teilstücke nur über einen Sektor des Umfanges dieser Rohrstücke oder Hülsen, wobei diese Teilstücke dann selbst wieder durch Nut und Feder miteinander verbunden sein können. Auch können diese Rohrstücke oder Hülsen dann aus jeweils 12 Teilstücken zusammengesetzt sein.

Weitere Einzelheiten dieser Erfindung ergeben sich aus der folgenden Beschreibung einen beispielsweisen, aus Holz gefertigten Ausführungsform sowie den sich hieran anschließenden Ansprüchen.

Es zeigen:
- Fig. 1: einen Längsschnitt der Tragkonstruktion,
- Fig. 2: einen Querschnitt gemäß der Linie 2 - 2,
- Fig. 3: eine Variante zur Fig. 2,
- Fig. 4: einen der Fig. 1 entsprechenden Längsschnitt einer Variante,
- Fig. 5: einen Querschnitt gemäß der Linie 5 - 5,
- Fig. 6: eine Teilansicht der Stützhülse in vergrößertem Maßstab,
- Fig. 7: eine Stirnansicht der Tragkonstruktion mit auf dieser aufgelegten Trittplatten,
- Fig. 8: die Draufsicht einer Viertel-Wendelung der Tragkonstruktion ebenfalls mit aufgelegten Trittplatten und
- Fig. 9: einen Ausschnitt aus der Fig. 8 in vergrößertem Maßstab.

Der in den Fig. 1 und 2 dargestellte geradlinige Treppenlauf weist eine einholmige Tragkonstruktion 1 auf, auf deren aus Holz bestehenden horizontalen Tragholmen 2 jeweils eine nur gestrichelt dargetellte Trittplatte 3 aufzulegen ist. Die horizontalen Tragholme 2 sind dabei in einer Reihe hintereinander stufenförmig angeordnet, wobei sich jeder horizontale Tragholm 2 mit seiner Unterseite 4 über eine als Tragstütze dienende und ebenfalls aus Holz gefertigt Hülse 5 auf der Oberseite 6 des darunter befindlichen horizontalen Tragholmes 2 abstützt.

Verbunden sind diese horizontalen Tragholme 2 durch aus Stahl gefertigte, als Zuganker dienende Tragbolzen 7, die jeweils aus einem Rundmaterial bestehen, an deren oberen Stirnseiten eine mit 8 bezeichnete Kopfscheibe angeschraubt oder angeschweißt ist, die satt und bündig in einer in der Oberseite 6 des Tragholmes 2 eingearbeiteten zylindrischen Ausnehmung 9 eingreift. Dem Tragbolzen 7 ist zudem noch jeweils eine Spannschraube 10 zugeordnet, deren Schaft 11 in eine in der unteren Stirnseite des Tragbolzens 7 eingearbeitete Gewindebohrung 12 eingreift und deren Kopf 13 sich über eine Unterlegscheibe 14 an der Unterseite 4 des betreffenden Tragholmes 2 abstützt.

Was nun die zuvor schon erwähnte Hülse 5 betrifft, so ist diese aus 12 einzelnen Teilstücken 15 mit einem trapezartigen Querschnitt zusammengesetzt. Ein besonders hohes Widerstandsmoment dieser Hülse 5 läßt sich dabei dadurch erreichen, daß deren Innendurchmesser d etwa doppelt so groß ist wie der Durchmesser a des Tragbolzens 7 und somit zwischen diesem Tragbolzen 7 und dem Innenmantel 16 der Hülse 5 ein im Querschnitt ringförmiger Hohlraum 17 freibleibt. Sollte es bei besonderen Baubedingungen oder auch Bauabmessungen erforderlich sein, so erlaubt dieser ringförmige Hohlraum 17 auch ein exzentrisches Versetzen dieser Hülse 5 gegenüber dem durch diese hindurchgreifenden Tragbolzen 7, wie dieses beispielsweise schematisch in der Fig.3 dargestellt ist. In diesem Fall ist auch noch die auf dem Tragholm 2 aufliegende Trittplatte 3 dargestellt, die mit ihrer Hinterkante 31 an dem Außenmantel 32 der Hülse 5 anliegt.

Zur Herstellung dieser Hülsen 5 ist zunächst ein durchgehender Rohrkörper anzufertigen, von dem dann auf der Baustelle leicht die jeweils benötigten Hülsen 5 mit einer Länge von etwa 16 cm bis 19 cm abgelängt werden können.

Bei einer in den Fig. 4 und 5 gezeigten Variante ist in der Oberseite 6 des unteren horizontalen Tragholmes 2 eine ähnlich einem Napf ausgebildete zylinderische Ausnehmung 18 eingearbeitet, deren Durchmesser b nur wenig größer als der Außendurchmesser D der Hülse 5 ist. Damit aber bildet diese Ausnehmung 18 einen sicheren Sitz für den in sie eingesetzten Hülsenrand 19, der sich so an dem Innenrand 20 dieser Ausnehmung 18 abstützt. Eine andere Möglichkeit besteht auch darin, daß statt dieser Ausnehmung 18 eine entsprechend bemessene Ringnut 21 vorgesehen ist, wie eine solche beispielsweise in der in den Fig. 4 und 5 dargestellten Weise sowohl in der Unterseite 4 als auch der Oberseite 6 des oberen Tragholmes 2 eingearbeitet ist. Auch diese Ringnut 21 bewirkt wieder einen sicheren Sitz des in diese eingreifenden Hülsenrandes 19.

Die weitere Fig. 6 zeigt in vergrößertem Maßstab eine Teilansicht der aus mehreren Teilstücken 15 zusammengesetzten Hülse 5. In diesem Fall weisen alle Teilstücke 15 eine Nut 22 und eine zugehörige Feder 23 auf, die jeweils satt in die Nut 22 des benachbarten Teilstückes 15 eingreift. Eine Hülse 5 mit dieser Feder/Nut-Konstruktion zeichnet sich dabei durch eine besondere Steifigkeit aus.

Gemäß der Fig. 7 ist diese erfingungsgemäße Tragkonstruktion 1 für einen geradlinigen Treppenlauf 24 vorgesehen, wobei die gleichen Bauteile wieder durch die gleichen Bezugszeichen gekennzeichnet sind.

Diese Tragkonstruktion 1 ist aber ebenso auch für eine Viertel-Wendelung 25 mit dem Radius R geeignet, wie dieses die Fig. 8 zeigt. In diesem zweiten Fall ist zusätzlich noch ein die Tragkonstruktion 1 mit einer benachbarten Wand 26 verbindender, in der Fig. 1 im Schnitt dargestellter Kragarm 27 vorgesehen. Hierbei ragt das Ende 28 des zugehörigen Tragbolzens 7 über die Unterfläche 4 des Tragholmes 2 hinaus und durch eine obere Bohrung 29 in das Hohlprofil des Kragarmes 27 hinein. Zur Verbindung dieses Kragarmes 27 mit dem Tragbolzen 7 ist desgleichen die schon zuvor erwähnte Spannschraube 10 vorgesehen, deren Schaft 11 durch eine der Bohrung 29 gegenüberstehende Bohrung 30 hindurchgreift und in eine gleichartige Gewindebohrung 12 des Tragbolzens 7 eingeschraubt ist.

Bei einer solchen Viertel-Wendelung 25 ist die Anordnung der Trittplatten 3 jeweils von den auf der Ganglinie G in den gleichen Abständen c befindlichen Punkten P abhängig, wobei die schrägstehenden Vorderkanten 31 dieser Trittplatten 3 jeweils um das Maß e über die Hinterkanten 31 der darunter befindlichen Trittplatte 3 vorstehen müssen. Infolge der Schrägstellung dieser Plattenkanten 31 ergeben sich unterschiedliche Abstände f gegenüber den benachbarten Tragbolzen 7. Sollen nun bereits vorgefertigte Trittplatten 3 verwendet werden, so lassen sich diese unterschiedlichen Abstände f dadurch ausgleichen, daß die als Anlage für die hinteren Plattenkanten 31 dienenden Hülsen 5 gegenüber den Tragbolzen 7 seitlich und damit exzentrisch versetzt werden, wie dieses bereits oben schon erwähnt und auch in den Fig. 8 und 9 dargestellt ist.

Schließlich ist es auch noch zweckmäßig, wenn die vorderen und auch hinteren Stirnkanten 33 der Tragholme 2 abgerundet sind.

## Patentansprüche

1. Tragkonstruktion für einen Treppenlauf, die mindestens einen Holm aufweist und aus einer Vielzahl aneinandergereihter, mit einander verbundener und stufenweise zu einander versetzter Tragelemente gebildet ist, die einerseits aus der Auflage jeweils einer Trittplatte dienenden horizontalen Tragholmen und andererseits aus jeweils zwei diese Tragholme miteinander verbindenden, als Rohrstücke, Hülsen od. dgl. ausgebildeten Tragstützen bestehen, wobei die horizontalen Tragholme und die vertikalen Tragstützen mittels vertikaler, als Zuganker wirkender und durch die Tragstützen hindurchgreifender Tragbolzen miteinander verspannt und die Innendurchmesser der Rohrstücke, Hülsen od. dgl. größer als die Außendurchmesser der Tragbolzen sind,
dadurch gekennzeichnet,
daß die Rohrstücke, Hülsen (5) od.dgl. mindestens teilweise gegenüber den durch sie hindurchgreifenden Tragbolzen (7) seitlich versetzt und gegenüber der Mittelachse dieser Tragbolzen (7) exzentrisch angeordnet sind.

2. Tragkonstruktion nach Anspruch 1, dadurch gekennzeichnet, daß die Rohrstücke, Hülsen (5) od. dgl.aus Holz gefertigt und aus miteinander verleimten Teilstücken (15) zusammengesetzt sind.

3. Tragkonstruktion nach Anspruch 1 und/oder 2,
dadurch gekennzeichnet,
daß sich jedes der Teilstücke (15) über einen Sektor des Umfanges der Rohrstücke oder der Hülsen (5) erstreckt.

4. Tragkonstruktion nach Anspruch 2 und/oder 3,
dadurch gekennzeichnet,
daß die Teilstücke (15) durch Nut (22) und Feder (23) miteinander verbunden sind.

5. Tragkonstruktion nach den Ansprüchen 2 bis 4,
dadurch gekennzeichnet,
daß Rohrstücke, die Hülsen (5) od. dgl. aus jeweils 12 Teilstücken (15) zusammengesetzt sind.

## Claims

1. Supporting structure for a flight, with at least one capping piece and formed of many adjacent, interconnected and stepwise staggered supporting members which on one hand consist of the support of the horizontal supporting capping pieces used as step plate and on the other hand consists of two of the carrying supports each interconnecting these supporting capping pieces and which are formed as pipe sections, sleeves or the like, while the horizontal supporting capping pieces and the vertical carrying supports are braced by means of vertical supporting studs acting as tie rod and gripping through the carrying supports; the inside diameters of the pipe sections, sleeves or the like are larger than the outside diameters of the supporting studs
characterized in that
the pipe sections, sleeves or the like are at least partially staggered laterally opposite the supporting studs (7) gripping through them and are arranged eccentrically opposite the center line of these supporting studs (7).

2. Supporting structure acc. to claim 1, characterized in that the pipe sections, sleeves (5) and the like are made of timber and are composed of bonded sections (15).

3. Supporting structure acc. to claim 1 and/or 2,
characterized in that
each of the sections (15) extend across a sector of the circumference of the pipe sections or sleeves (5).

4. Supporting structure acc. to claim 2 and/or 3,
characterized in that
the sections (15) are connected by tongue-and-groove joints (22/23).

5. Supporting structure acc. to claims 2 to 4,
characterized in that
pipe sections, sleeves (5) or the like are composed of 12 sections (15) each.

## Revendications

1. Charpente d'une volée d'escalier avec au moins une jumelle et qui est constituée de plusieurs éléments porteurs enchaînés, joints et décalés à chaque marche qui se composent d'une part des longerons horizontaux servant de portée d'une marche courante chaque fois et d'autre part de deux colonnes chaque fois construites de tronçons de tube, de douilles etc. qui relient les longerons, les longerons horizontaux et les colonnes verticales étant attelés à l'aide des boulons portants verticaux agissant comme tirants d'ancrage qui passent par les colonnes, avec un diamètre intérieur du tronçon de tube, de la douille etc. supérieur au diamètre extérieur du boulon portant,
caractérisée par le fait
que les tronçons de tube, les douilles (5) etc. sont au moins partiellement décalés latéralement par rapport au boulon portant (7) passant et placés excentriquement par rapport à l'axe du boulon portant (7).

2. Charpente selon la revendication 1, caractérisée par le fait que les tronçons de tube, les douilles (5) etc. sont fabriqués en bois et assemblés des éléments (15) collés.

3. Charpente selon la revendication 1 et/ou 2, caractérisée par le fait que chaque élément (15) s'étend sur un secteur de la circonférence du tronçon de tube ou de la douille (5).

4. Charpente selon la revendication 2 et/ou 3, caractérisée par le fait que les éléments (15) sont assemblés par rainure (22) et languette (23).

5. Charpente selon les revendications 2 à 4, caractérisée par le fait que les tronçons de tube, les douilles (5) etc. se constituent de 12 éléments (15) chaque fois.
